# EUROPÄISCHE PATENTSCHRIFT

(11) **EP 1 382 758 B1**
(45) Veröffentlichungstag und Bekanntmachung des Hinweises auf die Patenterteilung: **18.04.2007**
(21) Anmeldenummer: 03000998.9
(22) Anmeldetag: 17.01.2003
(51) Int. Cl.: E03D 13/00

(54) **Urinal**
Urinal
Urinoir

(30) Priorität: 18.07.2002 DE 10232535
(43) Veröffentlichungstag der Anmeldung: 21.01.2004
(73) Patentinhaber: KERAMAG Keramische Werke Aktiengesellschaft, 40878 Ratingen (DE)
(72) Erfinder: Herkt, Ronald, Dr., 06886 Wittenberg (DE)
(74) Vertreter: Stenger, Watzke & Ring

(56) Entgegenhaltungen:
- EP-A- 0 356 599
- DE-A- 3 712 777
- GB-A- 2 137 247
- US-A- 4 141 091
- US-A- 4 180 875
- US-B1- 6 286 153

## Beschreibung

Die Erfindung betrifft ein Verfahren zum Betrieb eines Trockenurinals mit mechanischem Geruchverschluß, vorzugsweise ein elastischer Membranverschluss, und ein zugehöriges Trockenurinal.

Neben wassergespülten Urinalen verschiedenster Bauart und unterschiedlichster Spül-Auslöse-Systeme gibt es Trockenurinale, die über einen mechanischen oder mit Sperrflüssigkeit gefüllten Geruchverschluß verfügen. Die wassergespülten Urinale, insbesondere aus Sanitärkeramik, vermitteln breiten Anwenderkreisen ein hohes Hygienebewußtsein, weshalb sie im privaten Bereich fast ausschließlich verwendet werden. Sie verursachen aber andererseits hohe Wasser- und Abwasserkosten. Versuche zur Minimierung dieser Kosten, zum Beispiel durch eine Zeitsteuerung der Spülung, führen zu Einschränkungen der Hygiene, insbesondere zur Urinanreicherung in den Absaugformstücken oder wassergefüllten Geruchverschlüssen.

Die DE-A-3712777 beschreibt beispielsweise ein wassergespültes Urinal mit einem über ein hydrostatisches Ventil an einer Abflußleitung angeschlossenen Ablaufrohr und mit einer bedarfsweise und zeitabhängig gesteuerten Spüleinrichtung, wobei das hydrostatische Ventil zusätzlich mit einem Schalter gekoppelt ist, der nach dem Öffnen des Ventils die Spüleinrichtung auslöst. Der zum Betätigen des Ventils erforderliche Druck wird über den sich in einem vertikal angeordneten Ablaufrohr sammelnden Urin erzeugt.

Neben der bedarfsweise gesteuerten hydrostatisch betätigten Spülung ist zusätzlich eine zeitabhängige Spülung erforderlich. So kann es vorkommen, daß trotz der Tatsache, daß das Urinal gar nicht benutzt wurde, eine Spülung aufgrund der zeitabhängig gesteuerten Spüleinrichtung erfolgt.

Die US-A-4,180,875 beschreibt ein wassergespültes Urinal, das nach jeder Benutzung gespült wird. Aufgrund einer Bypass-Anordnung kann die zur Spülung erforderliche Spülflüssigkeitsmenge jedoch um ein Vielfaches gegenüber herkömmlichen Spülungen reduziert werden. Dennoch bleibt ein regelmäßiges Spülen aus Gründen der Hygiene erforderlich.

Zur Vermeidung der hohen Wasser- und Abwasserkosten sind sogenannte Trockenurinale entwickelt worden, die fast ausschließlich im öffentlichen und halböffentlichen Marktsegment verwendet werden. Die mit einer Sperrflüssigkeit gefüllten Geruchverschlüsse der Trockenurinale haben den Nachteil, daß mit dem Ersatz der Sperrflüssigkeit ebenfalls Kosten verbunden sind und die Reinigung dieser Urinale problematisch ist. Die Kosten für den Tausch von Sperrflüssigkeit werden bei Trockenurinalen vermieden, die über einen mechanischen Geruchverschluß verfügen.

Aus der EP 1 174 549 A2 ist ein derartiger mechanischer Geruchverschluß bekannt, der eine elastische Membran besitzt, die in die Abflußöffnung bzw. die Abflußleitung eingebaut ist. Diese ein flüssigkeits- bzw. gasdichtes Ventil darstellende, vorzugsweise aus Gummi oder Gummiersatzstoffen hergestellte Membran wird aus einer ersten Stellung, in der der Ablauf flüssigkeits- bzw. gasdicht verschlossen ist, durch Urin in eine zweite Stellung überführt, in der der Urin durch das Ventil abfließen kann. Die Membran kehrt selbständig in die Verschlußstellung zurück, so daß die Abflußleitung mindestens flüssigkeitsdicht, vorzugsweise gasdicht verschlossen ist.

Die US-A-6,286,153 beschreibt ebenfalls ein Trockenurinal mit mechanischem Geruchverschluß, der in Form eines abdichtenden Schwimmers vorgesehen ist.

Die GB-A-2 137 247 offenbart schließlich ein Trockenurinal, das einen Geruchsminderer in Form eines im wesentlichen trichterförmigen Einsatzelementes vorschlägt, das in das Ablaufrohr eingesetzt wird. Das schmale Trichterende reicht bis nahe an die Oberfläche des sich in einer U-förmigen Ablaufrohrwindung sammelnden Urins, wo die Geruchsintensität vergleichsweise gering ist. Dennoch treten Gerüche durch die Trichteröffnung des Einsatzelementes aus, auch wenn deren Intensität reduziert ist.

Auch das mit einem mechanischen Geruchverschluß versehene Trockenurinal hat jedoch den Nachteil, daß seine in gewissen Zeitabständen notwendige Reinigung problematisch ist. Es verbleiben Urinreste im Urinalkörper, die zu einer Geruchsentwicklung führen.

Der Erfindung liegt die **Aufgabe** zugrunde, ein Verfahren zum Betrieb eines Trockenurinals und ein zugehöriges Urinal zu schaffen, das die voranstehend beschriebenen Nachteile beseitigt und auf einfache Weise in vorgebbaren Zeitintervallen gereinigt werden kann.

Zur **Lösung** dieser Aufgabenstellung wird mit dem erfindungsgemäßen Verfahren vorgeschlagen, das mit einem mechanischen Geruchverschluß versehene Tröckenurinal mit spülrandlosem Becken mittels eines fremdgesteuerten Spülsystems in vorgebbaren Zeitintervallen mit Spülwasser zu spülen. Gemäß einem weiteren Merkmal der Erfindung kann das Zeitintervall vom Betreiber eingestellt werden. Weiterhin ist es möglich, jederzeit, vorzugsweise bei der Reinigung des Urinals, einen Spülvorgang von Hand auszulösen.

Durch das erfindungsgemäße Verfahren arbeitet das Urinal als Trockenurinal, verfügt gleichzeitig jedoch über ein fremdgesteuertes Spülsystem, mit dem in vom Betreiber vorgegebenen Zeitintervallen eine Durchspülung des Urinals und des nachfolgenden Rohrsystems vorgenommen wird. Im Unterschied zu wassergespülten Urinalen können diese Zeitintervalle ohne Hygieneprobleme sehr lang gewählt werden, da das Urinal in den Zwischenperioden als Trockenurinal arbeitet. Mit dem erfindungsgemäßen Verfahren ist es somit gelungen, die Vorteile des Trockenurinals mit den hohen Hygienewerten wassergespülter Anlagen ohne wesentliche wasserseitige Betriebskosten zu vereinigen.

Die Steuerung des Spülsystems kann neben der Intervallspülung auch über zusätzliche Funktionen verfügen. Dazu gehören eine Handspülung nach erfolgter Reinigung der Urinalanlage durch das Reinigungspersonal und/oder eine Dosierung von Reinigungs- oder Duftstoffen. Das Spülsystem kann in ein Gebäudeleitsystem integriert werden, so daß die Steuerung eines oder mehrerer Urinale über ein- und dieselbe Steuerung möglich ist.

Das erfindungsgemäße Trockenurinal besitzt ein spülrandloses Becken, das an der tiefsten Stelle mit einer Abflußöffnung versehen ist, die mit einer Abflußleitung flüssigkeits- bzw. gasdicht verbunden ist und in die ein Ventil flüssigkeits- bzw. gasdicht eingesetzt ist; das Ventil ist aus einer ersten Stellung, in der es die Abflüßleitung flüssigkeits- bzw. gasdicht verschließt, durch Urin in eine zweite Stellung überführbar, in der der Urin durch das Ventil abfließen kann. Ein derartiges Ventil ist beispielsweise in der EP 1 174 549 A2 offenbart.

Mit der Erfindung wird nunmehr vorgeschlagen, das Becken im oberen Teil mit einem Spülwasserverteiler zu versehen, der das Spülwasser im spülrandlosen Becken gezielt verteilt.

Die Verwendung eines Spülwasserverteilers mit vorgegebenem Spülwinkel erzwingt nicht die Ausbildung eines Spülrandes, wie er bei den wassergespülten Urinalen erforderlich und genormt ist. Durch den Wegfall dieses Spülrandes ist der Abstand zwischen Zulauf und Ablauf des Spülwasseranschlusses variabel, so daß das erfindungsgemäße Urinal überall im Austausch eingesetzt werden kann. Da wegen der Ausbildung als Trockenurinal ein zusätzlicher Geruchverschluß fehlt, baut das Urinal erheblich kürzer.

Gemäß einem weiteren Merkmal der Erfindung kann der Spülwasserverteiler mittels eines flexiblen Schlauches an das Wassernetz angeschlossen werden. Neben einer vereinfachten Anschlußmöglichkeit ergibt sich hierdurch eine weitere Konstruktionsvereinfachung, da keine Rücksicht auf Nachlaufwasser zu nehmen ist.

Die Abflußleitung kann teleskopierbar ausgebildet werden, so daß sich die Anschlußmöglichkeiten des Urinals vereinfachen und erweitern.

Der Spülwasserverteiler des erfindungsgemäßen Urinals kann an ein Zulaufventil angeschlossen sein, das unabhängig von der Benutzung des Urinals zeitabhängig und/oder von Hand steuerbar ist. Insbesondere kann das Zulaufventil nach einer einstellbaren Zeit betätigt werden.

Das erfindungsgemäße Urinal bietet eine hohe Betriebssicherheit bei gleichzeitig geringeren Investitionskosten. Die geringen Wasser- und Betriebskosten führen zu einer besonderen Eignung für einen Einsatz des Urinals im öffentlichen bzw. halböffentlichen Marktsegment.

Auf der Zeichnung ist ein Ausführungsbeispiel des erfindungsgemäßen Urinals dargestellt, und zwar zeigt:
- Fig. 1: einen Längsschnitt durch das Urinal,
- Fig. 2: eine perspektivische Rückenansicht des Urinals und
- Fig. 3: eine perspektivische Vorderansicht, bevor das Membranventil eingesetzt wird.

Das anhand eines Ausführungsbeispiels dargestellte Urinal 1 besitzt einen Urinalkörper 11, der zugleich den Ablauf abdeckt. In den vorzugsweise aus Sanitärkeramik hergestellten Urinalkörper 11 ist einstückig ein Becken 12 integriert, das zur Aufnahme des Urins dient. An der tiefsten Stelle des Beckens 12 ist eine Abflußöffnung 13 vorgesehen, in die ein Rohrstück 2 flüssigkeits- bzw. gasdicht eingesetzt ist. Das Rohrstück 2 liegt mit seinem Rand 21 an einer Abschrägung der Abflußöffnung 13 an und wird durch eine auf ein Gewinde des Rohrstückes 2 aufgeschraubte Mutter 3 flüssigkeits- bzw. gasdicht mit dem Urinalkörper 11 verbunden.

In die Öffnung des Rohrstückes 2 ist mit Hilfe eines gelochten Einsatzes 4 ein als Membranverschluß ausgebildetes Ventil 5 flüssigkeits- bzw. gasdicht eingesetzt.

Dieses Ventil 5 ist aus Gummi oder Gummiersatzstoffen hergestellt und verschließt in seiner Grundstellung den Ablauf flüssigkeits- bzw. gasdicht. Durch in das Becken 12 eintretenden Urin kann das Ventil 5 in eine zweite Stellung überführt werden, in der der Urin durch das Ventil 5 abfließen kann.

In der Zeichnung nach Fig. 1 ist weiterhin dargestellt, daß das Urinal mittels Befestigungselementen 6 an einer Wand befestigt werden kann, und daß es in seiner Unterseite eine Öffnung 14 aufweist, die einen Zugang zu dem Ablauf ermöglicht.

Auf das Rohrstück 2 ist eine Abflußleitung 7 aufgesetzt, die aus drei Rohrstücken besteht, die mit Hilfe von Dichtungen 8 teleskopierbar sind, so daß der Abfluß des Urinals 1 an ein Abflußsystem anschließbar ist.

In eine Öffnung 15 im oberen Teil des Beckens 11 ist ein Spülwasserverteiler 9 eingesetzt, der eine gezielte Verteilung des Spülwassers im Becken 12 ergibt. Beim Ausführungsbeispiel ist der Spülwasserverteiler 9 über eine flexible Leitung 91 an das Wassernetz angeschlossen.

Das Urinal 1 wird im Normalfall als Trockenurinal benutzt. Das als Membranverschluß ausgebildete Ventil 5 ermöglicht das Abfließen des Urins. Anschließend kehrt das Ventil 5 in seine Grundstellung zurück, in der es die Abflußleitung 7 flüssigkeits- bzw. gasdicht verschließt.

Mittels eines fremdgesteuerten Spülsystems wird das Urinal 1 in vorgebbaren Zeitintervallen mit Spülwasser gespült, das durch den Spülwasserverteiler 9 im oberen Teil des Beckens 12 austritt. Hierdurch erfolgt in gewissen Zeitabständen eine Reinigung sowohl des Urinals 1 als auch der nachgeschalteten Abflußleitung 7 und des Abflußsystems. Das Zeitintervall des Spülsystems kann vom Betreiber eingestellt werden. Außerdem ist es möglich, jederzeit, vorzugsweise bei der Reinigung des Urinals, einen Spülvorgang von Hand auszulösen.

### Bezugszeichenliste

- 1: Urinal
- 11: Urinalkörper
- 12: Becken
- 13: Abflußöffnung
- 14: Öffnung
- 15: Öffnung
- 2: Rohrstück
- 21: Rand
- 3: Mutter
- 4: Einsatz
- 5: Ventil
- 6: Befestigungselement
- 7: Abflußleitung
- 8: Dichtung
- 9: Spülwasserverteiler
- 91: flexible Leitung

## Patentansprüche

1. Verfahren zum Betrieb eines Trockenurinals mit spülrandlosem Becken und mechanischem Geruchverschluß, vorzugsweise ein elastischer Membranverschluß,
**dadurch gekennzeichnet,**
**daß** das Urinal mittels eines fremdgesteuerten Spülsystems in vorgebbaren Zeitintervallen mit Spülwasser gespült wird.

2. Verfahren nach Anspruch 1, **dadurch gekennzeichnet, daß** das Zeitintervall vom Betreiber einstellbar ist.

3. Verfahren nach Anspruch 1 und 2, **dadurch gekennzeichnet, daß** jederzeit, vorzugsweise bei der Reinigung des Urinals, ein Spülvorgang von Hand auslösbar ist.

4. Trockenurinal (1) mit einem spülrandlosen Becken (12), das an der tiefsten Stelle mit einer Abflußöffnung (13) versehen ist, die mit einer Abflußleitung (7) flüssigkeits- bzw. gasdicht verbunden ist und in die ein Ventil (5) flüssigkeits- bzw. gasdicht eingesetzt ist, das aus einer ersten Stellung, in der das Ventil (5) die Abflußeitung (7) flüssigkeits- bzw. gasdicht verschließt, durch Urin in eine zweite Stellung überführbar ist, in der der Urin durch das Ventil (5) abfließen kann,
**dadurch gekennzeichnet,**
**daß** das Becken (12) im oberen Teil mit einem Spülwasserverteiler (9) versehen ist, der das Spülwasser im spülrandlosen Becken (12) gezielt verteilt.

5. Trockenurinal nach Anspruch 4, **dadurch gekennzeichnet, daß** der Spülwasserverteiler (9) mittels eines flexiblen Schlauches (91) an das Wassernetz anschließbar ist.

6. Trockenurinal nach Anspruch 4 oder 5, **dadurch gekennzeichnet, daß** die Abflußleitung (7) teleskopierbar ausgebildet ist.

7. Trockenurinal nach mindestens einem der Ansprüche 4 bis 6, **dadurch gekennzeichnet, daß** der Spülwasserverteiler (9) an ein Zulaufventil angeschlossen ist, das unabhängig von der Benutzung des Urinals zeitabhängig und/oder von Hand steuerbar ist.

8. Trockenurinal nach Anspruch 7, **dadurch gekennzeichnet, daß** das Zulaufventil nach einer einstellbaren Zeit betätigbar ist.

## Claims

1. A method of operating a dry urinal with a bowl with no flushing edge and a mechanical odour seal, preferably an elastic membrane seal, **characterised in that** the urinal is flushed with flushing water at predetermined time intervals by means of a remotely-controlled flushing system.

2. A method as claimed in Claim 1, **characterised in that** the time interval is adjustable by the user.

3. A method as claimed in Claims 1 and 2, **characterised in that** a flushing process may be initiated manually at any time, preferably when cleaning the urinal.

4. A dry urinal (1) with a bowl (12) with no flushing edge, which is provided at its lowest point with a waste opening (13) which is connected to a waste conduit (7) in a liquid-tight or gas-tight manner and into which a valve (5) is inserted in a liquid-tight or gas-tight manner, which may be moved by urine out of a first position, in which the valve (5) seals the waste conduit (7) in a liquid-tight or gas-tight manner, into a second position, in which the urine can flow away through the valve (5), **characterised in that** the bowl (12) is provided in its upper portion with a flushing water distributor (9), which distributes the flushing water in a directed manner in the bowl (12) with no flushing edge.

5. A dry urinal as claimed in Claim 4, **characterised in that** the flushing water distributor (9) is connectable to the water mains by means of a flexible hose (91).

6. A dry urinal as claimed in Claim 4 or 5, **characterised in that** the waste conduit (7) is of telescopic construction.

7. A dry urinal as claimed in at least one of Claims 4 to 6, **characterised in that** the flushing water distributor (9) is connected to a supply valve, which is controllable in dependence on time independently of usage of the urinal and/or manually.

8. A dry urinal as claimed in Claim 7, **characterised in that** the supply valve is actuable after an adjustable time.

## Revendications

1. Procédé d'utilisation d'un urinoir sec avec une cuvette sans rebord et un dispositif anti-odeurs mécanique, de préférence un obturateur à membrane élastique, **caractérisé en ce que** l'urinoir est rincé avec de l'eau de rinçage à intervalles prédéterminés au moyen d'un système de rinçage commandé de l'extérieur.

2. Procédé selon la revendication 1, **caractérisé en ce que** l'intervalle de temps peut être réglé par l'exploitant.

3. Procédé selon les revendications 1 et 2, **caractérisé en ce qu'**une opération de rinçage peut être déclenchée manuellement à tout moment, de préférence lors du nettoyage de l'urinoir.

4. Urinoir sec (1) avec une cuvette (12) sans rebord, qui possède en son point le plus profond une ouverture d'évacuation (13) reliée de manière étanche aux liquides et aux gaz avec une conduite d'évacuation (7) et dans laquelle une valve (5) est introduite de manière étanche aux liquides et aux gaz, laquelle peut passer sous l'action de l'urine d'une première position, dans laquelle la valve (5) ferme la conduite d'évacuation (7) de manière étanche aux liquides et aux gaz, à une deuxième position dans laquelle l'urine peut s'évacuer à travers la valve (5), **caractérisé en ce que** la cuvette (12) possède dans sa partie supérieure un distributeur d'eau de rinçage (9) qui distribue l'eau de rinçage de manière dirigée dans la cuvette (12) sans rebord.

5. Urinoir sec selon la revendication 4, **caractérisé en ce que** le distributeur d'eau de rinçage (9) peut être raccordé au réseau d'eau au moyen d'un tuyau flexible (91).

6. Urinoir sec selon la revendication 4 ou 5, **caractérisé en ce que** la conduite d'évacuation (7) est télescopique.

7. Urinoir sec selon l'une au moins des revendications 4 à 6, **caractérisé en ce que** le distributeur d'eau de rinçage (9) est raccordé à un robinet d'arrivée qui peut être commandé indépendamment de l'utilisation de l'urinoir en fonction du temps et/ou manuellement.

8. Urinoir sec selon la revendication 7, **caractérisé en ce que** le robinet d'arrivée peut être actionné après un temps réglable.
